# EUROPÄISCHE PATENTSCHRIFT

(11) **EP 0 129 612 B1**
(45) Veröffentlichungstag und Bekanntmachung des Hinweises auf die Patenterteilung: **10.09.1986**
(21) Anmeldenummer: 83106135.3
(22) Anmeldetag: 23.06.1983
(51) Int. Cl.: B65D 41/34, B65D 55/06

(54) **Garantiering für eine Schraubkappe**
Tamper preventive ring for a threaded cap
Anneau de garantie pour un capuchon fileté

(43) Veröffentlichungstag der Anmeldung: 02.01.1985
(73) Patentinhaber: Keller, Alexander, D-4040 Neuss (DE)
(72) Erfinder: Keller, Alexander, D-4040 Neuss (DE)

## Beschreibung

Die Erfindung betrifft einen Garantiering für eine Schraubkappe zum Verschließen von GefäBen, insbesondere Mehrwegflaschen, der aus einem zum Einschluß des GefäBmündungsbundes und der Schraubkappe bei entsprechender Wärmebehandlung durch Schrumpfung verformbaren Kunststoff spritzgegossen ist und von einem nach innen gerichteten, an der Ringoberkante umlaufenden Ringsteg am unteren Rand der Schraubkappe gehalten wird und eine Sollbruchstelle aufweist, die auf dem Umfang des Garantieringes umläuft.

Aus der DE-C-2144 628 ist ein Garantiering für eine Schraubkappe bekannt, der spritzgegossen ist. Er weist einen nach innen gerichteten, an der Ringoberkante umlaufenden Ringsteg auf, mittels dem er auf dem unteren Rand der Schraubkappe aufliegt. Zum Verschließen einer Mehrwegflasche wird eine mit einem solchen Garantiering ausgestattete Schraubkappe auf den Flaschenhals aufgeschraubt und dann der Ring bei entsprechender Wärmebehandlung durch Schrumpfung verformt. Hierdurch legt sich der Garantiering fest unter den unteren Rand des GefäBmündungsbundes, wodurch die Schraubkappe gesichert wird. Beim Aufschrauben springt der Garantiering an einer Stelle auf und fällt dann auf den Flaschenhals herunter.

Ein Vorzug dieses Garantieringes besteht darin, daß er nach dem Öffnen der Schraubkappe nicht mehr verwendbar ist. Hierdurch kann verhindert werden, daß das Getränk verfälscht wird. Außerdem besteht keine Verletzungsgefahr. Des weiteren ist von Vorteil, daß der Garantiering im Spritzgußverfahren außerordentlich kostengünstig hergestellt und durch Wärmebehandlung aufgeschrumpft werden kann, so daß er sich für eine Massenfertigung gut eignet.

Allerdings hat es sich als nachteilig erwiesen, daß dieser Garantiering nach dem Aufbringen beim Öffnen des Schraubverschlusses teilweise auf dem Flaschenhals hängen bleibt. Zwar kann er, da er an einer Stelle geöffnet ist, auf eine einfache Weise abgezogen werden, doch muß dies vom Verbraucher oder vom Wiederverwender der Flasche beachtet werden. Geschieht dies jedoch nicht, so gelangt die Flasche mit dem daranhängenden Garantiering wieder zur Abfüllstation zurück, wo dann der Garantiering entfernt werden muß. Dies kann mittels entsprechender Bürstmaschinen geschehen, deren Anschaffung und Betrieb jedoch hohe Kosten verursacht. Dasselbe Problem tritt auch bei dem aus der DE-A-1 948 634 bekannten Ring auf. Auch dieser Ring ist hinsichtlich seiner äußeren Gestaltung ähnlich dem nach der DE-C-2144 628 ausgebildet. hat jedoch zusätzlich noch eine Sollbruchstelle, die auf dem Umfang des Ringes umläuft. Beim Öffnen der Schraubkappe zerreißt der Ring über seinen Umfang entlang dieser Sollbruchstelle, so daß der untere Teil, der zudem relativ dickwandig ist, auf den Flaschenhals herunterrutscht und dort hängenbleibt. Er muß dann durch entsprechend aufwendige Vorrichtungen entfernt werden.

In der CH-C-519 422 sind Schraubverschlüsse für Flaschen offenbart, die im unteren Bereich umlaufende Sollbruchstellen und von diesen nach unten bis zum Rand gehende Sollbruchquerstege aufweisen. Diese Lösung hat jedoch erhebliche Nachteile, da beim Verschließen der untere Ringteil des Schraubverschlusses durch besondere Werkzeuge zum Anliegen an den unteren Rand des GefäBmündungsbundes gebracht werden muB. Außerdem ist seine Garantiefunktion nicht optimal, da der untere Ringteil beim Öffnen des Schraubverschlusses häufig nicht abfällt und deshalb nach dessen Aufsetzen wieder um den Gefäßmündungsbund herumgebogen werden kann. Außerdem entstehen beim Öffnen scharfe Kanten, die zu erheblichen Handverletzungen führen.

Die FR-A-2 333 714 zeigt ebenfalls eine Art Garantiering. der durch ein unteres Ringteil gekennzeichnet ist, daß durch Sollbruchstege gehalten ist und dessen Abreißen beim Lösen des Ver schlusses nicht immer gesichert ist. Diesem bekannten Schraubverschluß ähnlich ist der aus der DE-A-2518117 zu entnehmende Schraubverschluß, dessen Sicherungsring beim Abschrauben der Schraubkappe sich vom übrigen Teil ablösen und dann auf dem Flaschenhals herabrutschen soll. Dadurch ist zwar eine Kontrolle ermöglicht, aber es treten die anfangs beschriebenen Schwierigkeiten beim Wiederverarbeiten der Mehrwegflasche auf, da der Sicherungsring ein erhebliches Hindernis darstellt. Der AU-B-508 415 schließlich ist eine Schraubkappe mit Sicherungsring zu entnehmen, der mit der Schraubkappe verbunden bleibt, mit der er über Verbindungsstege verbunden ist. Nachteilig dabei ist, daß hier eine Verwirklichung nur möglich ist, wenn auch die Schraubkappe aus Kunststoff bzw. dem gleichen Material wie der Sicherungsring besteht und daß auch Manipulationen möglich sind, indem beim Wiederaufschrauben einer solchen Schraubkappe der Sicherungsring einfach im Bereich der AufreiBstelle wieder verbunden, beispielsweise durch Erhitzen verbunden wird. Eine einwandfreie Funktion des Verschlusses mit Sicherungsring ist somit nicht gewährleistet.

Der Erfindung liegt die Aufgabe zugrunde, den Garantiering der eingangs genannten Art so auszubilden, daß er nach dem Abschrauben der Schraubkappe nicht mehr auf dem Flaschenhals hängenbleibt und einfach und sicher zu manipulieren ist.

Diese Aufgabe wird erfindungsgemäß dadurch gelöst, daß die Sollbruchstelle etwa in halber Ringhöhe umläuft und als ein filmartig verdünnter Sollbruchringsteg ausgebildet ist, von dem wenigstens zwei bis zum unteren Rand reichende, ebenfalls filmartig verdünnte Sollbruchquerstege ausgehen, und daß die durch den Sollbruchringsteg miteinander verbundenen oberen und unteren Ringteile so zueinander angeordnet sind, daß sich die Innenseite des unteren Ringteils in der Innenseite des Sollbruchsringsteges und die Außenseite des oberen Ringteiles in der Außenseite des Sollbruchringsteges fortsetzen.

Aufgrund dieser Ausbildung des Garantieringes wird dessen unterer Teil beim Öffnen der Schraubkappe in zwei Teile abgesprengt, die nicht mehr auf dem Flaschenhals hängenbleiben können. Dies bewirken die Sollbruchquerstege oder auch ein Sollbruchquersteg zusammen mit einer weiteren Sollbruchstelle, die aus der Vereinigungsstelle der Kunststoffmasse in der Spritzgußform gebildet wird, wodurch der untere Teil des Garantieringes in zwei Teil zerspringt. Diese beiden Teile trennen sich dabei gleichzeitig im Bereich des Sollbruchringsteges aufgrund dessen dünnen Querschnittes sauber vom oberen Ringteil, was dadurch begünstigt wird, daß die Sollbruchstelle etwa in halber Ringhöhe umläuft. Die bisher erforderlichen Maschinen zur Entfernung des bekannten Garantieringes können somit entfallen, wodurch auch die für diese Maschinen erforderliche Energie eingespart wird. Es braucht somit lediglich eine Wärmebehandlung des aufgelegten Ringes zu erfolgen, um die gewünschte sichere Versiegelung der Flasche zu erreichen. Bei der nachfolgenden Manipulation ist dagegen eine Wärmebehandlung oder sind sonstige Hilfsmaßnahmen nicht erforderlich. Die gewünschte sichere Versiegelung der Flasche wird beim Aufschrauben der Schraubkappe außerdem zo zerstört, daß sie auf keinen Fall durch irgendwelche Manipulationen wieder rückverformt werden kann. Dies wird schon dadurch verhindert, daß ein Material verwendet wird, das durch den Wärmeprozeß versprödet und somit bei entsprechender übermäßiger Belastung zerspringt.

Dabei ist überraschend, daß die dünnen Querschnitte des Sollbruchringstegs und des bzw. der Sollbruchquerstege einerseits den Schrumpfvorgang aushalten und nicht beeinträchtigen, also insbesondere nicht einreißen oder brechen und andererseits wegen der Versprödung beim Öffnen der Schraubkappe sofort aufbrechen, also nicht am oberen Teil der Flasche hängenbleiben. Die so erreichte Schwächung an den dafür vorgesehenen Stellen hat somit keinen nachteiligen Einfluß auf die bekannten vorteilhaften Eigenschaften des Garantieringes. Hinzu kommt, daß ganz im Gegenteil zu den Erwartungen durch die besondere Ausbildung des Querschnittes des Garantieringes das Spritzgießen des Sicherungsringes einfacher gestaltet werden kann und zu dem für die sehr günstigen Schrumpfeigenschaften sorgt. Durch einen immer gleichen Sitz des Garantieringes auf der Schraubkappe und damit im Verhältnis zur Flasche kann die sichere Versiegelung der Mehrwegflaschen ohne besonderen Manipulationsaufwand erreicht werden, indem der aus den Ringteilen bestehende Ring und die Schraubkappe vor der Übernahme durch die Flasche, miteinander ein Bauteil bildend, verbunden sind. Dies wird vorteilhaft dadurch erreicht, daß der Ringsteg in eine in der Schraubkappe ausgebildete Nut einrastbar ist, die vorzugsweise vom unteren Rand und einer in der Schraubkappe ausgebildeten Sicke gebildet ist. Die Nut ist entweder zum Innern der Schraubkappe oder zu deren Außenseite offen ausgebildet, so daß der Ring von außen aufgeschoben oder von unten in die Schraubkappe eingeschoben und eingerastet werden kann. Neben der Ausbildung der Sicke zur Bildung einer Nut ist es auch möglich, hier Segmente im Abstand zum unteren Rand oder punktweise Andrückungen vorzusehen. Weiter ist es möglich, den Ringsteg mit der Wandung zu verkleben oder ggf. auch über Wärmebehandlung an die Wandung oberhalb des Randes angepreßt anzuordnen. Auch kann im Ringsteg eine mit der Sicke korrespondierende Nut vorgesehen werden, so daß ein doppeltes Einrasten erzielt wird. Alle diese Merkmale führen zur festen Verbindung von Schraubkappe und Ring, die als Bauteil der Flasche zugeführt und dann durch Aufbringen des Schraubgewindes und anschließende Wärmebehandlung die Versiegelung erbringen.

In Ausbildung der Erfindung ist weiter vorgesehen, daß von dem Sollbruchringsteg zweckmäBigerweise zwei Sollbruchquerstege ausgehen, um sicherzustellen, daß der untere Ringteil in zwei Teile zerspringt. Bei optimaler Stabilität des unteren Ringteils ist so ein gezieltes Aufteilen in mehrere Bauteile beim Lösen des Schraubverschlusses gesichert, während bei mehr als zwei Sollbruchquerstegen irgendwo die Gefahr besteht, daß beim Aufschrumpfen oder bei anderen Manipulationen die Vielzahl der schwächenden Sollbruchquerstege zu einer frühzeitigen Beschädigung des unteren Ringteiles führen. Zweckmäßig sollen die Sollbruchquerstege im gleichen Winkelabstand zueinander angeordnet sein und sich gegenüberliegen, damit gleiche Teile entstehen.

Der Soilbruchringsteg weist eine Höhe von 0,5, vorzugsweise 0,2 mm auf. Die Breite des bzw. der Sollbruchquerstege beträgt 1 mm vorzugsweise 0,5 mm, während die Dicke von Sollbruchringsteg und/oder Soitbruchquersteg nicht größer als 0,2 mm, vorzugsweise 0,1 mm ist.

In weiterer Ausgestaftung der Erfindung ist vorgesehen, daß auf der Außenseite des oberen Ringteils des Garantieringes ein Axiaisteg angeordnet ist, dessen Außenseite in die des unteren Ringteils übergeht. Dabei sollte der obere Rand des Garantieringes eine konische Abschrägung aufweisen, die sich in dem Axiaisteg fortsetzt. Auf diese Weise ist eine einfache und sichere Sortierung der einzelnen Ringe nach deren Herstellung und zur Zuordnung zu den einzelnen Schraubkappen möglich.

Überraschenderweise weist der mit derartigen Sollbruchstellen versehene Garantiering eine für die Manipulation und Endherstellung der Versiegelung notwendige Stabilität auf. Dies gilt insbesondere für einen Garantiering, dessen einzelne Ringteile als aus Polystyrol in einem hergestellter SpritzguBring ausgebildet sind. Dabei wird die notwendige Stabilität weiter dadurch erreicht, daß der Ring stufenförmig ausgebildet ist bzw. entsprechende Kantungen bzw. Sicken aufweist.

Beim Sortieren der Ringe wird ein Verkanten bzw. Festsetzen der einzelnen Ringe ineinander bzw. gegeneinander vorteilhaft verhindert, indem der freie Teil der Oberkante des unteren Ringteils abgeschrägt, vorzugsweise unter 35° abgeschrägt ist.

Die Fertigung wird vereinfacht, indem auf der Innenfläche des Ringsteges im Abstand zueinander angeordnete Zähne oder senkrecht stehende Querstege vorgesehen sind, die ein sicheres Einrasten des Ringsteges in die in der Schraubkappe vorgesehene Nut sichern, auch dann, wenn der Ringsteg selbst insgesamt nicht die notwendige MaBgenauigkeit aufweisen sollte. Sie sind dabei so ausgebildet, daB sie bei Bedarf abspringen, wenn sich umgekehrt herausstellen sollte, daB der Ring bzw. Ringsteg mit einer zu großen Genauigkeit bemessen und hergestellt ist. Beim Verbleiben der Zähne bzw. Querstege führen diese bei der Wärmebehandlung zu einer optimalen Einpassung des Ringsteges in die Nut, weil sich das entsprechende Material durch Erwärmen verformt und anpassen läßt.

Die Erfindung zeichnet sich insbesondere dadurch aus, daß ein Garantiering für Schraubkappen, insbesondere für Wasserflaschen geschaffen ist, der eine sichere Versiegelung ohne allzugroßen Montageaufwand ermöglicht und andererseits sicherstellt, da8 bei Öffnen der Versiegelung diese nicht durch entsprechende Manipulationen scheinbar wieder hergestellt werden kann. Vielmehr zerfällt der Garantiering bei einem entsprechenden Öffnen bzw. Abschrauben der Schraubkappe sicher in mehrere Teile. Damit ist sichergestellt, daß auf dem Flaschenhals selbst keine Überreste hängenbleiben, so daB die Flasche sofort und ohne Einsatz von Restentfernungsvorrichtungen wiederverwendet werden kann. Durch den festen Verbund zwischen Schraubkappe und Garantiering vor dem Zuführen beider zur gefüllten Flasche ist sichergestellt, daß der Garantiering immer die gleiche Position einnimmt. Dadurch ist eine immer gleiche und sichere Versiegelung zu erreichen. Durch das Zerspringen des unteren Teils des Garantierings in mehrere Teile ist vorteilhaft gleichzeitig verhindert, daß im nachhinein nach dem Abschrauben der Schraubkappe Manipulationen vorgenommen werden, um einen unverletzen Garantiering vorzutäuschen.

Weitere Einzelheiten und Vorteile des Erfindungsgegenstandes sind in der nachfolgenden Beschreibung der Zeichnungsfiguren erläutert. Es zeigen :
Figur 1 eine Flasche mit Schraubverschluß, teilweise im Schnitt, teilweise in Seitenansicht,
Figur 2 einen Querschnitt durch einen Garantiering (Fig. 2a + 2b),
Figur 3 eine Flasche mit aufgesetzter Schraubkappe ähnlich Fig. 1.

Fig. 1 zeigt in der linken Hälfte im Vertikalschnitt und in der rechten Hälfte in der Ansicht eine Flasche 1, auf der eine Schraubkappe 2 aufsitzt. Der obere Teil des Flaschenhalses der Flasche 1 weist ein Schraubgewinde 3 auf, das mit einem entsprechenden Schraubgewinde 4 in der Schraubkappe 2 korrespondiert. Im Boden der Schraubkappe 2 ist eine elastische Dichtungsplatte 5 angeordnet, über die die notwendige Dichtheit des Verschlusses gesichert ist. Bei dem in Fig. 1 gezeigten Zustand handelt es sich in der linken Hälfte um den Zeitpunkt nach Fertigstellung des Schraubgewindes 4 in der Schraubkappe 2 und vor der notwendigen Wärmebehandlung und dem Schrumpfen des eigentlichen Garantieringes. Fig. 1 rechte Hälfte zeigt dagegen die fertiggestellte Versiegelung der Flasche 1, d. h. also die Flasche mit Schraubkappe nach Beendigung der Wärmebehandlung.

Im unteren Bereich weist die Schraubkappe 2 eine umlaufende Sicke 6 auf, die zusammen mit dem umgebördelten unteren Rand 7 eine Nut 19 bildet, in die ein als Spritzgußteil aus Polystyrol hergestellter Garantiering 8 mit seinem oberen Teil, d. h. mit dem Ringsteg 15 einfaßt. Auf diese Weise ist der Garantiering 8 unverlierbar mit der Schraubkappe 2 verbunden. Beide bilden bereits, wie Fig. 3 zeigt, vor der Übernahme durch die Flasche ein einziges Bauteil, da der Garantiering 8 in die zum Inneren der Schraubkappe oder zu deren Außenseite offen ausgebildete Nut 19 eingerastet ist. Der Garantiering 8 kann so von außen aufgeklemmt oder von unten eingeschoben und eingerastet werden.

Der linke Teil der Fig. 1 zeigt den Garantiering 8 wie erwähnt in ungeschrumpften Zustand. Er liegt etwa auf gleicher Höhe mit einem Gefäßwulst 9 am Flaschenhals der Flasche 1 an. Wird die Flasche 1 nach dem Befüllen und Aufschrauben der Schraubkappe 2 durch eine entsprechend heiße Wärmezone geführt, so schrumpft der Garantiering 8 derart, daß sich der untere Teil unter die Gefäßwulst schiebt, wie dies in der Ansicht im rechten Teil der Fig. 1 dargestellt ist. Die Flasche ist dann gesichert bzw. versiegelt.

Aufgrund der besonderen, in Fig. -2 noch näher erläuterten Formgebung weist der Garantiering 8 einen in Fig. 1 nur angedeuteten Sollbruchringsteg 10 sowie zwei von diesem zum unteren Rand 7 reichende Sollbruchquerstege 11 auf, die diametral gegenüberliegen. Beim Öffnen der Schraubkappe 2 wird der Garantiering 8 mit angehoben, wobei sich sein unterer Teil wegen des Gefäßwulstes 9 erweitern muß. Da das Material des Garantieringes 8 aufgrund des Schrumpfvorganges stark versprödet ist, reißt es sofort auf und zwar an den Sollbruchquerstegen 11 und dem Sollbruchringsteg 10 wegen deren stark verdünnter Querschnitte. Aufgrund dessen fallen die sich dadurch bildenden zwei Ringteile 12, 13 nach unten weg, während der obere Ringteil 14 des Garantieringes 8 in der von der Sicke 6 und dem unteren Rand 7 gebildeten Nut 19 gehalten wird.

Fig. 2a zeigt einen wesentlich vergrößerten Querschnitt durch einen derartigen Garantiering 8. Daraus ist zu erkennen, daß der obere Ringteil 14 mit dem unteren, aus den beiden Ringteilen 12, 13 bestehenden Ringteilen nur durch den filmartig stark verdünnten Sollbruchringsteg 10 verbunden sind, wobei beide Teile radial gegeneinander versetzt sind. Die gestrichelte Linie verdeutlicht den Querschnitt eines Sollbruchsteges 11, der dem des Sollbruchringsteges 10 entspricht.

Der obere Ringteil 14 des Sicherungsringes 8 weist zusätzlich einen Axialsteg 16 auf, dessen Außenfläche nach oben hin in die Schräge des oberen Ringteils 14 und nach unten in die Außenseite des unteren Teils ausläuft. Seine Erstreckung in Umfangsrichtung entspricht etwa der des Sollbruchquersteges 11.

Der Ringsteg 15 ist, wie anhand von Fig. 2 gezeigt ist, mit auf der Innenfläche 24 verlaufenden Zähnen 25, 26 ausgerüstet, wobei die Zähne über den Rand 27 geringfügig vorstehend ausgebildet werden können. Die Oberkante 20 des unteren Ringteils 12, 13 ist abgeschrägt und zwar vorzugsweise um 35°. Diese Schräge ist ähnlich wie die obere Schräge des Ringsteges 15 vorgesehen, um das Sortieren der einzelnen Garantieringe 8 zu erleichtern.

Fig. 3 zeigt, wie erläutert, ein aus Schraubkappe 2 und Garantiering 8 bestehendes Bauteil, das gerade auf die Flasche aufgefallen bzw. aufgesetzt ist. In der Wandung 18 sind die einzelnen Rillen des Schraubgewindes noch nicht vorgesehen, sondern vielmehr nur die am unteren Rand angeordnete Nut 19. In diese Nut 19 ist der Garantiering mit seinem Ringsteg 15 eingerastet, wodurch der immer gleichmäßige und sichere Sitz des Garantieringes gewährleistet ist. Auch bei der Manipulation während des Füllvorganges bzw. der Herstellung des Verschlusses kann sich der Garantiering 8 nicht mehr verschieben, so daß sich beim und nach dem Herstellen des Schraubgewindes 4 der Wandung 18 und dem anschließenden Wärmeprozeß ein garantiert richtiger Sitz von Schraubkappe 2 und Garantiering 8 praktisch zwangsläufig ergibt.

In Fig. 2b) ist ein Ringsteg 15 mit eingelassener Nut 30 gezeigt. Diese Nut 30 korrespondiert mit der Sicke 6, die sie beim Aufschieben des Ringes 8 auf die Schraubkappe 2 umfaßt. Der untere Teil des Ringsteges 15 bildet nun einen weiteren Steg 31, der seinerseits in die Nut 19 zwischen Sicke 6 und unterem Rand 7 hineinragt. Damit ist eine doppelte Sicherung geschaffen.

## Patentansprüche

1. Garantiering (8) für eine Schraubkappe (2) zum Verschließen von Gefäßen (1), insbesondere Mehrwegflaschen, der aus einem zum Einschluß des Gefäßmündungsbundes (9) und der Schraubkappe bei entsprechender Wärmebehandlung durch Schrumpfung verformbaren Kunststoff spritzgegossen ist und von einem nach innen gerichteten, an der Ringoberkante umlaufenden Ringsteg (15) am unteren Rand der Schraubkappe (2) gehalten wird und eine Sollbruchstelle (10) aufweist, die auf dem Umfang des Garantieringes umläuft, dadurch gekennzeichnet, daB die Sollbruchstelle etwa in halber Ringhöhe umläuft und als ein filmartig verdünnter Sollbruchringsteg (10) ausgebildet ist, von dem wenigstens zwei bis zum unteren Rand reichende, ebenfalls filmartig verdünnte Sollbruchquerstege (11) ausgehen, und daß die durch den Sollbruchringsteg miteinander verbundenen oberen und unteren Ringteile (12, 13, 14) so zueinander angeordnet sind, daß sich die Innenseite des unteren Ringteils (12, 13) in der Innenseite des Sollbruchringsteges und die Außenseite des oberen Ringteiles (14) in der Außenseite des Sollbruchringsteges (10) fortsetzen.

2. Garantiering nach Anspruch 1, dadurch gekennzeichnet, daß von dem Sollbruchringsteg (10) zwei Sollbruchquerstege (11) ausgehen.

3. Garantiering nach Anspruch 2, dadurch gekennzeichnet, daß die Sollbruchquerstege (11) im gleichen Winkelabstand zueinander angeordnet sind.

4. Garantiering nach einem der Ansprüche 1 bis 3, dadurch gekennzeichnet, daß der Sollbruchringsteg (10) eine Höhe von 0,5 mm, vorzugsweise 0,2 mm aufweist.

5. Garantiering nach einem der Ansprüche 1 bis 4, dadurch gekennzeichnet, daß der bzw. die Sollbruchquerstege (11) eine Breite von 1 mm, vorzugsweise 0,5 mm aufweist bzw. aufweisen.

6. Garantiering nach einem der Ansprüche 1 bis 5, dadurch gekennzeichnet, daß der Sollbruchringsteg (10) und/oder der bzw. die Sollbruchquerstege (11) eine Dicke von 0,2 mm, vorzugsweise 0,1 mm haben.

7. Garantiering nach Anspruch 1, dadurch gekennzeichnet, daß auf der Außenseite des oberen Ringteiles (14) Axialstege (16) ausgebildet sind, deren Außenseite in die des unteren Ringteils (12, 13) übergeht.

8. Garantiering nach Anspruch 7, dadurch gekennzeichnet, daß der Ringsteg (15) eine konische Abschrägung aufweist, die sich in dem Axialsteg (16) forrsetrt.

9. Garantiering nach Anspruch 1, dadurch gekennzeichnet, daß der Ringsteg (15) in eine in der Schraubkappe (2) ausgebildete Nut (19) einrastbar ist, die vorzugsweise vom unteren Rand (⁷) und einer in der Schraubkappe ausgebildeten Sicke (6) oder Segmenten oder punktförmigen Erhebungen gebildet ist.

10. Garantiering nach Anspruch 9, dadurch gekennzeichnet, daß die Nut (19) zum Innem der Schraubkappe (2) oder zu deren Außenseite offen ausgebildet ist.

11. Garantiering nach Anspruch 1, dadurch gekennzeichnet, daß der Ringsteg (15) über Wärmebehandlung an die Wandung (18) oberhalb des Randes (7) angepreßt angeordnet oder mit der Wandung verklebt ist.

12. Garantiering nach Anspruch 1, dadurch gekennzeichnet, daß die Ringteile (12, 13, 14) als aus Polystyrol in einem hergestellter SpritzguBring ausgebildet sind.

13. Garantiering nach Anspruch 1, dadurch gekennzeichnet, daß der freie Teil der Oberkante (20) des unteren Ringteils (12, 13) abgeschrägt, vorzugsweise unter 35° abgeschrägt ist.

14. Garantiering nach Anspruch 1 und/oder einem der nachfolgenden Ansprüche, dadurch gekennzeichnet, daB auf der Innenfläche (24) des Ringsteges (15) im Abstand zueinander angeordnete Zähne (25, 26) oder senkrecht stehende Querstege vorgesehen sind.

15. Garantiering nach Anspruch 9 dadurch gekennzeichnet, daß im Ringsteg (15) eine Nut (30) ausgebildet ist, die mit der Sicke (6) in der Schraubkappe (2) korrespondiert, wobei der unterhalb dieser Nut gebildete Steg (31) in die zwischen Sicke und unterem Rand (7) gebildete Nut (19) einrastet.

## Claims

1. Guarantee ring (8) of a screw cap (2) for the closing of recipients (1) - particularly of multi- use bottles -, injection-moulded from a thermally shrunk synthetic material to form a device tightly fitting around both the collar (9) of the recipient top as well as the screw cap and be retained by an inward directed peripheral web (15) around the lower rim of the screw cap (2) and provided with a predetermined breaking point (10) extending on the periphery of the guarantee ring characterized in that the predetermined - breaking point extends around the ring periphery at about its center line and forms a thinned annular preset breaking web (10) from which extend at least two likewise thinned predetermined transverse breaking webs (11) down to the lower edge, and in that the upper and lower ring sections (12, 13, 14) connected to each other by the predetermined annular breaking web are arranged in such a relative position that the inner face of the lower ring section (12, 13) merges into the inner face of the predetermined annular breaking web, whereas the exterior face of the upper ring section (14) merges into the exterior face of the predetermined annular breaking web (10).

2. Guarantee ring according to claim 1, characterized in that two predetermined transverse breaking webs (11) extend from the predetermined annular breaking web (10).

3. Guarantee ring according to claim 2, characterized in that the preset transverse breaking webs (11) are spaced at equal angular distances.

4. Guarantee ring according to each one of the claims 1 through 3, characterized in that the predetermined annular breaking web (10) is 0.5 mm - preferably 0.2 mm - high.

5. Guarantee ring according to each one of the claims 1 through 4, characterized in that the predetermined transverse breaking web(s) (11) is (are) 1 mm - preferably 0.5 mm - wide.

6. Guarantee ring according to each one of the claims 1 through 5, characterized in that the predetermined annular breaking web (10) and/or the predetermined transverse breaking web(s) (11) is (are) 0.2 mm - preferably 0.1 mm -thick.

7. Guarantee ring according to claim 1, characterized in that on the exterior face of the upper ring section (14) there is a configuration of axial webs (16) whose exterior face merges into that of the lower ring section (12, 13).

8. Guarantee ring according to claim 7, characterized in that the peripheral web (15) shows a conical slope which merges into that of the axial web (16).

9. Guarantee ring according to claim 1, characterized in that the peripheral web (15) can be engaged in a groove (19) arranged in the screw cap (2), with the groove being formed preferably by the lower rim (7) and either by the notch (6) arranged in the screw cap or, alternatively, by segments or pointlike bulges.

10. Guarantee ring according to claim 9, characterized in that the groove (19) is hollow towards the screw cap (2) or towards the exterior face of the latter.

11. Guarantee ring according to claim 1, characterized in that the peripheral web (15) is either thermally shrunk to the wall (18) above the ring (7) or glued to the wall.

12. Guarantee ring according to claim 1, characterized in that the ring sections (12, 13, 14) are formed in one piece by injection-moulding from polystyrene.

13. Guarantee ring according to claim 1, characterized in that the free section of the upper rim (20) of the lower annular section (12, 13) is chamfered preferably at an angle of 35°.

14. Guarantee ring according to claim 1 and/or each one of the subsequent claims, characterized in that teeth (25, 26) or vertical transverse webs are provided at a certain relative spacing on the inner face (24) of the peripheral web (15).

15. Guawantee ring according to claim 9, characterized in that in the peripheral web (15) a groove (30) is provided which fits into the notch (6) of the screw cap (2), with the web (31) having formed below said groove engaging into the groove (19) delimⁱtated by the notch and the lower rim (7).

## Revendications

1. Bague de garantie (8) pour un bouchon fileté (2) destiné à fermer des récipients, (1) notamment des bouteilles à usage multiple fabriquée à partir de matière plastique moulée déformable grâce à un traitement thermique approprié et du retrait en découlant en vue d'inclure la colerette de l'orifice de récipient (9) et du bouchon fileté et qui est retenue par une nervure annulaire (15) dirigée vers l'intérieur et passant sur le bord supérieur de la bague du bord intérieur du bouchon fileté (2) et qui présente un plan de rupture (10) qui passe sur la périphérie de la bague de garantie caractérisée par ce que le plan de rupture passe à peu près à demi-hauteur de la bague et est constitué d'une nervure annulaire de rupture mince sous forme d'une pellicule (10) depuis lequel au moins deux nervures de rupture transversales (11) sortent constituées également d'une pellicule et que les parties de bagues supérieures et inférieures reliées les unes aux autres (12, 13, 14) sont disposées les unes par rapport aux autres de manière à ce que la face intérieure de la partie de bague inférieure (12, 13) se prolonge sur la face intérieure de la nervure annulaire de rupture et la face extérieure de la partie de bague supérieure (14) sur la face extérieure de la nervure de rupture annulaire (10).

2. Bague de garantie suivant la revendication 1, caractérisée par ce que deux nervures de rupture transversales (11) sortent depuis la nervure de rupture annulaire (10).

3. Bague de garantie suivant la revendication 2, caractérisée par ce que les nervures de rupture transversales (11) sont disposées dans la même distance angulaire les unes par rapport aux autres.

4. Bague de garantie suivant l'une des revendications 1 à 3 caractérisée par ce que la nervure de rupture (10) présente une hauteur de 0,5 mm, de préférence de 0,2 mm.

5. Bague de garantie suivant l'une des revendications 1 à 4 caractérisée par ce que respectivement la et les nervure(s) de rupture transversale(s) (11) présente(nt) une largeur de 1 mm, de préférence de 0,5 mm.

6. Bague de garantie suivant l'une des revendications 1 à 5 caractérisée par ce que la largeur de la nervure de rupture (10) et/ou respectivement de la et des nervure(s) transversale(s) est de 0,2 mm, de préférence de 0,1 mm.

7. Bague de garantie suivant la revendication 1, caractérisée par ce que sur la face extérieure de la partie de bague supérieure (14) des nervures axiales (16) sont disposées dont les faces extérieures passent aux faces extérieures de la partie de bague inférieure (12, 13).

8. Bague de garantie suivant la revendication 7, caractérisée par ce que la nervure annulaire (15) présente un chanfrein conique qui se prolonge dans la nervure axiale (16).

9. Bague de garantie suivant la revendication 1, caractérisée par ce que la nervure annulaire (15) est susceptible de prendre une encoche de la rainure (19) aménagée dans le bouchon fileté et qui est formée de préférence par le bord inférieur (7) et une moulure aménagée dans le bouchon fileté ou des segments ou des élévations ponctuelles.

10. Bague de garantie suivant la revendication 9, caractérisée par ce que la rainure (19) est ouverte vers l'intérieur du bouchon fileté (2) ou vers sa face extérieure.

11. Bague de garantie suivant la revendication 1, caractérisée par ce que la nervure annulaire (15) est appliquée par le biais d'un traitement thermique à la paroi (18) en dessus du bord (7) ou est collée sur cette dernière.

12. Bague de garantie suivant la revendication 1, caractérisée par ce que les parties de bague (12, 13, 14) sont constüuée,s d'une bague moulée en polystyrène.

13. Bague de garantie suivant la revendication 1, caractérisée par ce que la partie libre du bord supérieur (20) de la partie de bague inférieure (12, 13) est biseautée, de préférence biseautée sous un angle inférieur à 35°.

14. Bague de garantie suivant la revendication 1 et/ou l'une des revendications mentionnées ci-dessous, caractérisée par ce que sur la face inférieure (24) de la nervure annulaire (15) des dents (25, 26) sont disposées à une distance l'une par rapport à l'autre ou des nervures transversales sont prévues sur le plan vertical.

15. Bague de garantie suivant la revendication 9, caractérisée par ce que dans la nervure annulaire (15) une rainure (30) est aménagée qui communique avec la moulure (6) dans le bouchon fileté (2) où la nervure (31) formée en dessous de cette rainure prend l'encoche dans la rainure (19) formée entre la moulure et le bord inférieur (7).
